# EUROPÄISCHE PATENTANMELDUNG

(11) **EP 1 449 617 A1**
(43) Veröffentlichungstag der Anmeldung: **25.08.2004**
(21) Anmeldenummer: 03003963.0
(22) Anmeldetag: 22.02.2003
(51) Int. Cl.: B24B 23/00, B24B 55/10, B24D 7/10, B24D 11/00

(54) **Schleiffblatt für Handschleifmaschine**

(71) Anmelder: TTS Tooltechnic Systems AG & Co. KG, 73240 Wendlingen (DE)
(72) Erfinder: Geiger, Claus, 73728 Esslingen (DE)
(74) Vertreter: Abel, Martin, Dipl.-Ing.

(57) **Zusammenfassung**

Ein Schleifblatt (8) für Handschleifmaschinen, die eine Staubabsaugeinrichtung aufweisen, wird von einer Trägerlage (9) und einer auf deren Unterseite aufgebrachten Schleifmittellage (10) gebildet. Das Schleifblatt (8) enthält rechtwinkelig zur Schleifblattebene durchgehende Absaugöffnungen (12) zum Absaugen von beim Schleifen entstehendem Staub. Die Schleifmittellage (10) enthält mindestens eine von einer Absaugöffnung (12) ausgehende, an der Unterseite des Schleifblattes (8) offene und zur Trägerlage (9) hin überdeckte Ausnehmung (13), durch die hindurch beim Absaugen Staub zur betreffenden Absaugöffnung (12) wandern kann.

## Beschreibung

Die Erfindung betrifft ein Schleifblatt für Handschleifmaschinen, die eine Staubabsaugeinrichtung aufweisen, mit einer Trägerlage, auf deren Unterseite eine Schleifmittellage aufgebracht ist, wobei das Schleifblatt rechtwinkelig zur Schleifblattebene durchgehende Absaugöffnungen zum Absaugen von beim Schleifen entstehendem Staub enthält.

Handschleifmaschinen weisen üblicherweise eine Staubabsaugeinrichtung auf, sodass der beim Schleifen eines Werkstücks entstehende Staub gezielt abgeführt wird. Hierzu enthält der bei eingeschalteter Handschleifmaschine zu einer Schleifbewegung angetriebene Schleifteller der betreffenden Maschine Durchtrittsöffnungen. Das jeweilige Schleifblatt wird mit zu den Durchtrittsöffnungen fluchtenden Absaugöffnungen am Schleifteller befestigt, sodass der Schleifstaub durch den Schleifteller hindurch abgesaugt werden kann.

Durch die Absaugung des Schleifstaubs von der Werkstück-Oberfläche wird die Staubentwicklung in der Umgebung stark herabgesetzt. Ferner setzt sich das Schleifblatt weniger schnell mit Staub zu, sodass es seltener als bei fehlender Staubabsaugung ausgewechselt werden muss.

Ausgehend hiervon liegt der vorliegenden Erfindung die Aufgabe zugrunde, ein Schleifblatt der eingangs genannten Art zu schaffen, das hinsichtlich der Staubabsaugung besonders wirksam ist.

Diese Aufgabe wird erfindungsgemäß dadurch gelöst, dass die Schleifmittellage mindestens eine von einer Absaugöffnung ausgehende, an der Unterseite des Schleifblattes offene und zur Trägerlage hin überdeckte Ausnehmung enthält.

Auf diese Weise wird beim Betrieb, wenn das Schleifblatt auf dem Werkstück liegt, bei jeder Ausnehmung zwischen der Werkstück-Oberfläche und dem gegenüberliegenden Boden der Ausnehmung ein Zwischenraum gebildet, dessen rechtwinkelig zur Schleifblattebene gemessene Tiefe der Materialdicke der Schleifmittellage entspricht, wenn die Ausnehmung, wie es zweckmäßigerweise der Fall ist, die Schleifmittellage bis zur Trägerlage durchsetzt und von dieser überdeckt wird.

Von der zugehörigen Absaugöffnung her wird auch auf den unter der jeweiligen Ausnehmung auf der Werkstück-Oberfläche liegenden Staub eine Saugkraft ausgeübt, der parallel zur Werkstück-Oberfläche zur Absaugöffnung gelangt. Daher wird mehr Staub als seither abgesaugt, sodass der Staub effektiver abgeführt wird.

Zweckmäßige Ausgestaltungen der Erfindung sind in der Unteransprüchen angegeben.

Nachstehend werden verschiedene Ausführungsbeispiele der Erfindung anhand der Zeichnung beschrieben. Es zeigen:
- Fig. 1: den Schleifteller einer ansonsten nur strichpunktiert und dabei abgeschnitten angedeuteten Handschleifmaschine mit an ihm befestigtem Schleifblatt im Querschnitt, wobei außerdem die Werkstück-Oberfläche strichpunktiert eingezeichnet ist,
- Fig. 2: das Schleifblatt gemäß Fig. 1 in Draufsicht von unten in Richtung gemäß Pfeil II, das heißt vom Werkstück her gesehen,
- Fig. 3: das gleiche Schleifblatt im mit Bezug auf die Fig. 1 vergrößerten Querschnitt gemäß der Schnittlinie III-III in Fig. 2 in Teildarstellung und
- Fig. 4-6: jeweils ein anderes Ausführungsbeispiel des erfindungsgemäßen Schleifblatts in der Fig. 2 entsprechender Draufsicht von unten.

In Fig. 1 ist eine Handschleifmaschine 1 angedeutet, die zur schleifenden Bearbeitung von Werkstücken verwendet wird. Dabei handelt es sich im dargestellten Falle um eine Rotations-Handschleifmaschine, deren Motor eine nur durch ihre Achslinie 2 angedeutete Antriebswelle treibt, an der ein Schleifteller 3 drehfest befestigt wird. Zum Schleifen wird die Handschleifmaschine 1 mit ihrem Schleifteller 3, an dem ein noch zu beschreibendes Schleifblatt angebracht wird, auf die Oberfläche 4 des jeweiligen Werkstücks aufgesetzt. Bei eingeschaltetem Maschinenmotor führt der Schleifteller 3 eine Schleifbewegung aus, beim Ausführungsbeispiel eine Rotationsbewegung um die Achslinie 2.

Der in diesem Falle kreisrunde Schleifteller 3 weist ein starres Teller-Oberteil 5 auf, mit dem der Schleifteller 3 an der Antriebswelle der Handschleifmaschine befestigt wird. An das Teller-Oberteil 5 ist ein Teller-Unterteil 6 feststehend angesetzt, das aus elastisch nachgiebigem Kunststoffmaterial bestehen kann und an seiner Unterseite eine Haftscheibe 7 trägt.

Der Schleifteller 3 wird von einer Anzahl von Durchtrittsöffnungen 11 durchzogen, die einerseits an der Unterseite und andererseits an der Oberseite des Schleiftellers 3 münden. Den Durchtrittsöffnungen 11 ist eine nicht dargestellte Staubabsaugeinrichtung zugeordnet, sodass bei eingeschalteter Handschleifmaschine ein die Durchtrittsöffnungen 11 von der Schleifteller-Unterseite her durchströmender und dann durch das Gehäuse der Handschleifmaschine zu einem an dieses angeschlossenen und mit einem Sauggerät verbundenen Saugschlauch geführter Saugstrom zum Absaugen des beim Schleifen entstehenden Staubes erzeugt wird.

Der Schleifteller kann auch anders als beschrieben aufgebaut sein. In Zusammenhang mit der vorliegenden Erfindung ist lediglich von Bedeutung, dass die Handschleifmaschine eine Staubabsaugeinrichtung und der Schleifteller zugehörige Durchtrittsöffnungen 11 aufweist.

Ferner kann es sich auch um Handschleifgeräte mit einer anderen Schleifbewegung des Schleiftellers handeln, so beispielsweise um Exzenterschleifer oder Linearschleifer. Der vorliegend verwendete Begriff "Schleifteller" ist weit zu verstehen und soll unabhängig von der Art der Schleifmaschine deren die Schleifbewegung ausführendes Teil bezeichnen.

Die Schleifarbeit wird mittels eines Schleifblattes 8; 8a; 8b; 8c ausgeführt. Die in der Zeichnung in den Fig. 4 bis 6 gezeigten Schleifblätter 8a; 8b; 8c werden nachfolgend zusammen mit dem Schleifblatt 8 gemäß den Fig. 1 bis 3 beschrieben. Während das Schleifblatt 8 dem Schleifteller 3 entsprechend kreisrund ist, weisen die Schleifblätter 8a; 8b; 8c eine rechteckige Gestalt auf, sodass sie beispielsweise für Exzenter- oder Linearschleifer mit entsprechend konturiertem Schleifteller geeignet sind.

Die Schleifblätter 8; 8a; 8b; 8c werden jeweils von einer Trägerlage 9; 9a; 9b; 9c und einer Schleifmittellage 10; 10a; 10b; 10c gebildet. Im vom Schleifteller 3 entfernten Zustand weist das Schleifblatt 8; 8a; 8b; 8c eine flexible Gestalt auf. Es wird mit dem Schleifteller 3 zugewandter Trägerlage 9; 9a; 9b; 9c in geeigneter Weise lösbar an der Unterseite des Schleiftellers 3 befestigt. Dies kann auf unterschiedliche Weise erfolgen, so beispielsweise mittels eines zweiteiligen Klettenhaftverschlusses, dessen erstes Verschlussteil an der Unterseite des Schleiftellers 3, beim Ausführungsbeispiel an der Haftscheibe 7, und dessen zweites Verschlussteil an der Oberseite des Schleifblattes, das heißt an der Trägerlage 9; 9a; 9b; 9c, angeordnet ist. Die beiden Verschlussteile sind jeweils fest mit dem Schleifteller bzw. der Trägerlage verbunden.

Solche Klettenhaftverschlüsse sind bei Schleiftellern zur Befestigung des Schleifblattes üblich. Dabei weist eines der Verschlussteile eine Vielzahl von über die Fläche des Verschlussteils verteilte, hakenartige Haftelemente und das andere Verschlussteil eine Vielzahl von über die Fläche dieses Verschlussteils verteilte, schlingen- oder schlaufenartige Haftelemente auf, sodass beim Kontaktieren der beiden Verschlussteile die hakenartigen Haftelemente und die schlingen- oder schlaufenartigen Haftelemente in Verhakungseingriff miteinander gelangen und ein fester Zusammenhalt zustande kommt. Zum Wegnehmen des Schleifblattes muss dieses lediglich abgezogen werden.

Die Schleifmittellage 10; 10a; 10b; 10c ist auf die Unterseite der Trägerlage 9; 9a; 9b; 9c aufgebracht und besteht aus einem geeigneten, das Werkstück schleifenden Schleifmittel. Bei dem Schleifmittel kann es sich beispielsweise um eine ursprünglich zähflüssige Masse handeln, die mittels einer entsprechenden Form an der der Trägerlage abgewandten Unterseite eine in der Wirkung Schleifkörnern entsprechende pyramidenartige Struktur erhält. Ein anderes übliches Herstellungsverfahren besteht darin, dass man auf die Trägerlage eine Klebschicht und auf diese dann Schleifkörner aufbringt.

Das Schleifblatt 8; 8a; 8b; 8c enthält das Schleifblatt rechtwinkelig zur Schleifblattebene durchdringende Absaugöffnungen 12; 12a; 12b; 12c, deren räumliche Anordnung der Anordnung der unterseitigen Mündungen der Durchtrittsöffnungen 11 des Schleiftellers 3 entspricht, sodass bei am Schleifteller befestigtem Schleifblatt die Absaugöffnungen mit den Mündungen der Durchtrittsöffnungen 11 fluchten. Der beim Schleifen an der Werkstück-Oberfläche 4 entstehende Schleifstaub wird daher durch die Absaugöffnungen 12; 12a; 12b; 12c hindurch abgesaugt.

Bei dem Ausführungsbeispiel nach den Fig. 1 bis 3 sind die Absaugöffnungen 12 auf einer Kreislinie verteilt angeordnet. Bei den rechteckigen Schleifblättern 8a; 8b; 8c der Fig. 4 bis 6 sind jeweils zwei sich in Längsrichtung des Schleifblattes mit Abstand zueinander erstreckende Reihen von Absaugöffnungen vorhanden. Die Anzahl und Anordnung der Absaugöffnungen kann jedoch auch anders sein und richtet sich nach den Durchtrittsöffnungen des Schleiftellers.

Die Schleifmittellage 10; 10a; 10b; 10c enthält Ausnehmungen 13; 13a; 13b; 13c, die jeweils von einer Absaugöffnung 12; 12a; 12b; 12c ausgehen, an der Unterseite des Schleifblattes 8; 8a; 8b; 8c offen und zur Trägerlage 9; 9a; 9b; 9c hin überdeckt sind. Dabei können die Ausnehmungen 13; 13a; 13b; 13c die Schleifmittellage 10; 10a; 10b; 10c ganz durchsetzen, sodass sie von der Trägerlage 9; 9a; 9b; 9c überdeckt werden. Daher ist in den Fig. 2, 4, 5 und 6 die Trägerlage durch die Ausnehmungen hindurch sichtbar.

Auf diese Weise wird beim Schleifen, wenn der Schleifteller auf der Werkstück-Oberfläche sitzt, bei jeder Ausnehmung 13; 13a; 13b; 13c zwischen der Werkstück-Oberfläche 4 und dem gegenüberliegenden Boden 14 (dieser wird beim Ausführungsbeispiel von der Unterseite der Trägerlage 9; 9a; 9b; 9c gebildet) ein Zwischenraum 15 gebildet, der mit der zugehörigen Absaugöffnung 12; 12a; 12b; 12c in offener Verbindung steht. Durch diese Zwischenräume 15 kann bei eingeschalteter Staubabsaugeinrichtung der Schleifstaub zu den betreffenden Absaugöffnungen 12; 12a; 12b; 12c wandern.

Die rechtwinkelig zur Schleifblattebene gemessene Tiefe der Zwischenräume 15 ist zwar verhältnismäßig klein. Sie reicht jedoch aus, um beträchtliche Mengen des Schleifstaubes zu den Absaugöffnungen durchzulassen.

Auf die geschilderte Weise wird der Staub von der Werkstück-Oberfläche 4 auch von solchen Stellen abgesaugt, die abseits der Absaugöffnungen 12; 12a; 12b; 12c liegen.

Die Art der Herstellung der Ausnehmungen 13; 13a; 13b; 13c ist für die beschriebene Wirkung ohne Bedeutung.

In allen dargestellten Fällen weisen die Ausnehmungen 13; 13a; 13b; 13c eine kanalartige Längsgestalt auf. Denkbar wären jedoch auch beispielsweise um die Absaugöffnungen herum ausgedehnte Ausnehmungen.

Die Gestalt, der Verlauf und die gegenseitige Anordnung der in der Schleifmittellage enthaltenen Ausnehmungen kann durch Versuche optimiert werden. So kann es beispielsweise zweckmäßig sein, dass wie bei dem Schleifblatt 8b der Fig. 5 die Ausnehmungen 13b mit Ausnahme an den Absaugöffnungen 12b geschlossen ausgebildet sind. Die dargestellten kanalartigen Ausnehmungen 13b enden daher an ihrem der jeweiligen Absaugöffnung 12b entgegengesetzten Ende innerhalb der Schleifmittellage 10b und werden von dieser umschlossen.

Eine andere Möglichkeit besteht gemäß Fig. 4 darin, dass jeweils zwei oder mehr Absaugöffnungen 12a durch eine kanalartige Ausnehmung 13a miteinander verbunden sind.

Die Wanderung des Schleifstaubs durch die Zwischenräume 15 zu den Absaugöffnungen kann dadurch begünstigt werden, dass wie bei den Ausführungsbeispielen nach den Fig. 1 bis 3 und 6 die Ausnehmungen 13; 13c an einer mit Abstand zu den Absaugöffnungen 12; 12c angeordneten Stelle beim Betrieb mit der Umgebung verbunden ist, sodass Außenluft nachströmen kann. Das Schleifblatt 8 der Fig. 1 bis 3 weist hierzu eine das Schleifblatt 8 rechtwinkelig zur Schleifblattebene durchdringende Nachströmöffnung 16 auf, die im am Schleifteller 3 befestigten Zustand durch den Schleifteller 3 hindurch mit der Umgebung verbunden ist. Hierzu dient im dargestellten Falle die mit der Nachströmöffnung 16 fluchtende Nachströmbohrung 17 im Schleifteller 3, die über mindestens einen quer 18 des Schleiftellers 3 mit dem Schleiftellerumfang und somit mit der Umgebung verbunden ist. Die Nachströmöffnung 16 ist zentral angeordnet. Die jeweils eine Absaugöffnung 12 mit der Nachströmöffnung 16 verbindenden kanalartigen Ausnehmungen 13 ergeben eine sternartige Anordnung. Dabei können die kanalartigen Ausnehmungen 13 der Rotationsrichtung des Schleiftellers 3 entsprechend gebogen verlaufen.

Beim Ausführungsbeispiel nach Fig. 6 verlaufen die Ausnehmungen 13c bis zum Umfangsrand des Schleifblattes 8c und münden dort offen aus, sodass von dort her Außenluft nachströmen kann.

Es versteht sich, dass bei einem Schleifblatt auch mehrere der beschriebenen Varianten verwirklicht sein können.

## Patentansprüche

1. Schleifblatt für Handschleifmaschinen, die eine Staubabsaugeinrichtung aufweisen, mit einer Trägerlage, auf deren Unterseite eine Schleifmittellage aufgebracht ist, wobei das Schleifblatt rechtwinkelig zur Schleifblattebene durchgehende Absaugöffnungen zum Absaugen von beim Schleifen entstehendem Staub enthält, **dadurch gekennzeichnet, dass** die Schleifmittellage (10; 10a; 10b; 10c) mindestens eine von einer Absaugöffnung (12; 12a; 12b; 12c) ausgehende, an der Unterseite des Schleifblattes (8; 8a; 8b; 8c) offene und zur Trägerlage (9; 9a; 9b; 9c) hin überdeckte Ausnehmung (13; 13a; 13b; 13c) enthält.

2. Schleifblatt nach Anspruch 1, **dadurch gekennzeichnet, dass** mindestens eine Ausnehmung (13; 13a; 13b; 13c) die Schleifmittellage (10; 10a; 10b; 10c) bis zur Trägerlage (9; 9a; 9b; 9c) durchsetzt und von der Trägerlage überdeckt wird.

3. Schleifblatt nach Anspruch 1 oder 2, **dadurch gekennzeichnet, dass** mindestens eine Ausnehmung (13; 13a; 13b; 13c) eine kanalartige Längsgestalt aufweist.

4. Schleifblatt nach einem der Ansprüche 1 bis 3, **dadurch gekennzeichnet, dass** mindestens eine Ausnehmung (13b) mit Ausnahme an der Absaugöffnung (12b) und der Unterseite des Schleifblattes (8b) geschlossen ist.

5. Schleifblatt nach einem der Ansprüche 1 bis 4, **dadurch gekennzeichnet, dass** mindestens eine Absaugöffnung (12a) mit einer zweiten Absaugöffnung (12a) verbunden ist.

6. Schleifblatt nach einem der Ansprüche 1 bis 5, **dadurch gekennzeichnet, dass** mindestens eine Ausnehmung (13; 13c) an einer mit Abstand zur zugehörigen Absaugöffnung (12; 12c) angeordneten Stelle beim Betrieb mit der Umgebung verbunden ist.

7. Schleifblatt nach Anspruch 6, **dadurch gekennzeichnet, dass** mindestens eine Ausnehmung (13) mit einer das Schleifblatt (8) rechtwinkelig zur Schleifblattebene durchdringenden Nachströmöffnung (16) für Außenluft verbunden ist.

8. Schleifblatt nach Anspruch oder 7, **dadurch gekennzeichnet, dass** mindestens eine Ausnehmung bis zum Umfangsrand des Schleifblattes (8c) verläuft und dort offen ausmündet.

9. Schleifblatt nach Anspruch 7, **dadurch gekennzeichnet, dass** bei zentral angeordneter Nachströmöffnung (16) und mehreren weiter außen angeordneten Absaugöffnungen (12) die die Absaugöffnungen (12) mit der Nachströmöffnung (16) verbindenden, kanalartige Gestalt aufweisenden Ausnehmungen (13) eine sternartige Anordnung ergeben.
